# EUROPÄISCHE PATENTSCHRIFT

(11) **EP 0 871 998 B1**
(45) Veröffentlichungstag und Bekanntmachung des Hinweises auf die Patenterteilung: **26.11.2003**
(21) Anmeldenummer: 95942705.5
(22) Anmeldetag: 20.12.1995
(51) Int. Cl.: H01R 12/16

(54) **ELEKTRISCHER VERBINDER MIT ABSCHIRMUNG**
ELECTRICAL CONNECTOR WITH SHIELDING
CONNECTEUR ELECTRIQUE BLINDE

(30) Priorität: 22.12.1994 DE 4446098
(43) Veröffentlichungstag der Anmeldung: 21.10.1998
(73) Patentinhaber: TYCO Electronics Logistics AG, 9323 Steinach (CH); Koninklijke Philips Electronics N.V., 5621 BA Eindhoven (NL); Philips Intellectual Property & Standards GmbH, 20099 Hamburg (DE)
(72) Erfinder: LONGUEVILLE, Jacques, B-8020 Oostkamp (BE); MEYER, Gerhard, D-91054 Erlangen (DE)
(74) Vertreter: Klunker . Schmitt-Nilson . Hirsch
(86) Internationale Anmeldenummer: EP9505046
(87) Internationale Veröffentlichungsnummer: WO96019850

(56) Entgegenhaltungen:
- EP-A- 0 365 179
- EP-A- 0 422 785
- EP-A- 0 561 202
- DE-A- 4 410 047
- US-A- 4 898 546

## Beschreibung

Die Erfindung betrifft ein Leiterplatten-Verbinderelement mit einer Vielzahl von gitterförmig in Spalten und Reihen in einer Federleiste aus Isolierstoff angeordneten Signalkontakten, und mit einer Abschirmeinheit, die ein erstes und zweites Masseplättchen enthält, die leitend sind, die auf gegenüberliegenden Seiten mindestens eines der Signalkontakte angeordnet sind und die über eine Brücke leitend miteinander verbunden sind, wobei die Abschirmeinheit einen von ihr abstehenden ersten Masseanschluß aufweist, der mit der Leiterplatte leitend verbindbar ist.

Ein derartiges Leiterplatten-Verbinderelement ist aus der DE 44 10 047 A1 bekannt.

Ein weiteres Verbinderelement ist aus US-A-4 898 546 bekannt.

Niederfrequenz-Leiterplattensteckverbinder werden in zunehmendem Maße mit schnelleren digitalen Signalen betrieben. Die sehr steilen Signalanstiegsflanken korrespondieren mit hohen Frequenzen. Dadurch entstehen Probleme mit der Signalübertragungsqualität, insbesondere entstehen zwischen benachbarten Signalkontakten unerwünschte Nebensprecheffekte. Andererseits ist absehbar, daß in zukünftigen Geräten sowohl Baugruppen mit sehr schnellen Signalen, als auch solche mit weniger schnellen Signalen eingesetzt werden. Von daher entsteht das Bedürfnis, sowohl frequenzoptimierte Federleisten als auch Standardfederleisten durch Stecken mit Standardmesserleisten auf der Geräterückwand zu verbinden und zu betreiben.

Konventionell kann das Problem des Nebensprechens dadurch gelöst werden, daß die Signale nur über jeden zweiten Kontakt geführt werden, während die dazwischenliegenden Kontakte mit Masse belegt werden. Bei dieser Lösung ist jedoch die Anzahl der für die Signalübertragung nutzbaren Anschlüsse drastisch verringert, so daß sie für Anwendungen mit einer hohen Signaldichte wenig brauchbar erscheint.

Aus der DE 40 40 551 C2 ist es bekannt, ein Übersprechen zwischen einander benachbarten Anschlüssen in einander benachbarten vertikalen Reihen durch Einfügen eines Abschirmelementes zwischen die vertikalen Anschlußreihen einer Federleiste zu verhindern. Nachteilig bei dieser Lösung ist jedoch, daß von den fünf verfügbaren Kontaktreihen nur drei Reihen für Signale brauchbar sind, und zwei Reihen mit Masse belegt werden.

Aus der eingangs genannten Offenlegungsschrift ist zwar eine Abschirmeinheit mit zwei durch eine Brücke verbundenen Schottblechen bekannt. Es werden dort jedoch ausschließlich Verbinderelemente vorgeschlagen, vgl. die Figuren 2, 7 und 8, bei denen jeweils nur eine erste, vordere Hälfte der Signalkontakte einer Spalte unmittelbar durch die zu dieser Spalte gehörige Abschirmeinheit geschirmt ist. Die andere Hälfte der Spalte ist durch zwei weitere Abschirmeinheiten geschirmt, die an den links und rechts benachbarten Spalten angeordnet sind und sich dort jeweils nur entlang der zweiten, hinteren Hälfte der Signalkontakte erstrecken. Diese bekannte konstruktive Lösung hat den Nachteil, daß in jeder Spalte jeweils ein Signalkontakt mit Masse belegt werden muß, da für jede Spalte eine Abschirmeinheit vorgesehen ist, was an sich schon fertigungstechnisch aufwendig ist. Unvorteilhaft hinsichtlich der Herstellung ist außerdem die Tatsache, daß zwei unterschiedliche Abschirmeinheiten Verwendung finden, sowie die sich insgesamt ergebende komplizierte Montagefolge. Von der Arbeitsweise der Abschirmung her ist die bekannte Lösung insofern problematisch, als dort jede Abschirmeinheit nur mit einem Masseanschluß mit der Leiterplatte verbindbar ist, wodurch der Rückflußstrom nicht den idealen Weg verfolgen kann.

Der vorliegenden Erfindung liegt die Aufgabe zugrunde, einen verbesserten Steckverbinder der eingangs genannten Art zu schaffen, der insbesondere Nebensprechen zuverlässig verhindert, der konstruktive Änderungen nur bei einem Verbinderelement, der Federleiste, bedingt und der einfach herstellbar ist.

Diese Aufgabe wird bei einem Verbinderelement der eingangs genannten Art erfindungsgemäß dadurch gelöst, daß die Abschitmeinheit einen Federkontakt enthält der die Stelle des mittleren Signalkontakts der jeweiligen Spalte einnimmt.

Weiterbildungen der Erfindung sind Gegenstand von Unteransprüchen.

Im folgenden wird die Erfindung anhand von Ausführungsbeispielen und den Figuren der Zeichnungen näher erläutert. Es zeigt:
- Figur 1: in perspektivischer Darstellung eine Abschirmeinheit mit einem noch nicht eingesetzten Masse-Federkontakt sowie eine Federleiste,
- Figur 2: in ähnlicher Darstellung wie in Figur 1 eine weitere Ausführungsform einer Abschirmeinheit,
- Figur 3: eine schematische Draufsicht auf einen Teil einer mit dem Verbinderelement verbundenen Leiterplatte,
- Figur 4: eine andere Ausführung der Leiterplatte gemäß Figur 3.

In Figur 1 oben ist eine erfindungsgemäße Abschirmeinheit 3 dargestellt, die zwei parallele Masseplättchen 4 und 5 aufweist, die am messerleistenseitigen Ende der Abschirmeinheit, in Figur 1 also ganz oben, über eine Brücke 6, die einen von ihr abstehenden einpreßbaren ersten Masseanschluß 7 aufweist, leitend miteinander verbunden sind. Am messerleistenseitigen Ende der Abschirmeinheit 3 ist ein am Masseplättchen 4 ausgebildeter Schneidklemmkontakt 9 angedeutet. Der gegenüberliegend am Masseplättchen 5 ebenso ausgebildete Schneidklemmkontakt 10 ist aufgrund der gewählten Perspektive nicht erkennbar.

Die vorliegende Erfindung bekämpft das Nebensprechen grundsätzlich mittels Masseplättchen, die zwischen den Signalkontakten einer Spalte in der Federleiste angebracht werden. Diese Masseplättchen müssen einen niederohmigen Kontakt mit einem oder mehreren Stiftkontakten auf der Geräterückwand bzw. der Messerleiste machen. Dieser Kontakt muß soweit wie möglich vorne in der Federleiste stattfinden, damit die induzierten Ströme auf kürzesten Wegen neutralisiert werden können. Die als Masseplättchen ausgebildeten Schirmbleche reduzieren induktives und kapazitives Übersprechen und wirken als induktivitätsarme Verbindungswege zur Masse, um die Signalwegimpedanz zu mindern. Sie verbessern die Übertragungsqualität des Signals.

Zur Herstellung eines Massekontakts von der Messerleiste über die Federleiste bzw. die Abschirmeinheit bis zur mit der Federleiste verbundenen Leiterplatte ist erfindungsgemäß in der Abschirmeinheit 3 ein Federkontakt 8 vorgesehen, der die Stelle eines Signalkontakts 2 der jeweiligen Spalte einnimmt. Dieser Federkontakt 8 kann vorteilhaft von gegenüberliegend an den messerleistenseitigen Enden der Masseplättchen 4, 5 jeweils ausgebildeten Schneidklemmkontakten 9 und 10 gehalten sein, wie in den Figuren 1 und 2 an verschiedenen Ausführungsformen dargestellt.

Bei der Ausführung gemäß Figur 1 ist der Federkontakt 8 mit seitlichen, in Längsrichtung der Federleiste 1 liegenden Schultern 11 ausgebildet, die somit auf einfache Weise einen Halt durch die Schneidklemmkontakte 9 und 10 und damit eine sichere elektrische Verbindung ermöglichen. Die Ausführungsform gemäß Figur 2 unterscheidet sich davon dadurch, daß dort am messerleistenseitigen Ende eines Kontaktschenkels des Federkontakts 8 eine breite, in Längsrichtung der Federleiste liegende Fahne 12 ausgebildet ist, die an den Seiten jeweils wiederum durch einen Schneidklemmkontakt 9 und 10 gehalten ist. Die Montage erfolgt bei der Ausführung nach Figur 1 derart, daß zunächst der Federkontakt 8 im Isolierkörper der Federleiste 1 eingesetzt wird und daß anschließend die messerleistenseitig als Signalfederkontakte ausgebildeten Signalkontakte 2 eingesetzt werden. Jeweils zwei Masseplättchen werden dann zusammenhängend als Bügel gebogen, und gleichzeitig zwischen den Signalfederkontakten eingesetzt, wobei die Masse-Kontaktierung an den Schneidklemmkontakten 9 und 10 erfolgt. Bei der Montage der Abschirmeinheit 3 gemäß Figur 2 werden zuerst die Signalfederkontakte im Isolierkörper der Federleiste bestückt, anschließend werden die Masseplättchen dazwischengeschoben, und mittels der Schneidklemmkontakte 9 und 10 an der Fahne 12 des Federkontakts 8 kontaktiert.

Für praktische Anwendungen ist es vorteilhaft, wenn, wie bei den Ausführungen gemäß Figur 1 und 2, der mittlere Signalkontakt 2 der jeweiligen Spalte durch den Federkontakt 8 und durch den Masseanschluß 7 ersetzt ist. Die Abschirmeinheit 3 mit dem für den Massenanschluß zur Messerleiste hin vorgesehenen Federkontakt 8 wird, wie aus Figur 1 entnehmbar, in jede zweite Spalte der Federleiste 1 eingesetzt. Für die Federkontakte 8 ist in den betreffenden Spalten der Federleiste 1 dabei jeweils eine Öffnung 16 vorgesehen. Erfindungsgemäß gelingt die vollständige spaltenweise Schirmung der Signalkontakte demnach mittels einheitlich ausgebildeter Abschirmeinheiten 3, wobei es besonders vorteilhaft ist, daß pro zwei Spalten nur eine Abschirmeinheit benötigt wird. Dies bringt den weiteren Vorteil mit sich, daß pro zwei Spalten nur ein Signalkontakt mit Masse belegt werden muß.
Es ist elektrisch günstiger, wenn an der Abschirmeinheit 3, wie in den Figuren 1 und 2 dargestellt, mindestens ein zweiter einpreßbarer Masseanschluß 13 ausgebildet ist. In vieler Hinsicht als optimal hat sich die in Figur 1 und 2 dargestellte Konfiguration herausgestellt, bei der die Brücke 6 an dem dem messerleistenseitigen Ende der Abschirmeinheit 3 gegenüberliegenden Ende angeordnet ist und bei der die Einpreßanschlüsse der jeweiligen Signalkontaktspalte sich spaltenartig zwischen dem hinter diesen Einpreßanschlüssen liegenden ersten Masseanschluß 7 und dem vor diesen Einpreßanschlüssen liegenden weiteren Masseanschlüssen 13 erstrecken. Dies geht genauer aus den in den Figuren 3 und 4 gezeigten Konfigurationen der Anschlußbohrungen auf der Leiterplatte hervor. Die Anschlüsse sind insgesamt so verlegt bzw. ausgeformt, daß eine optimale Führung des Rückflußstromes möglich ist. Um die Entflechtung bezüglich der Leiterbahnen auf bzw. durch die Leiterplatte hindurch nicht zu erschweren, ist es vorteilhaft, wenn die Anschlußbohrungen für die Masseanschlüsse am vorderen Rand der Baugruppe und/oder hinter den Signalanschlußreihen 15 wie dargestellt in einer Linie 14 liegen. Angedeutet in den Figuren 3 und 4 ist auch die Lage jeweils einer Abschirmeinheit 3. In Figur 4 ist eine alternative Kontaktierung dargestellt, bei der Druckkontakte, mit einer großen plastischen Verformbarkeit und einer ausreichend großen elastischen Rückkstellwirkung, zwischen den Signalanschlußreihen 15 liegen.

Das erfindungsgemäße Verbinderelement eignet sich demnach besonders zur Kombination mit einer Leiterplatte, wobei sich die Einpreßanschlüsse und die einpreßbaren Masseanschlüsse 7 und 13 in die Leiterplatte erstrecken. Ermöglicht werden dadurch Anordnungen, bestehend aus einem erfindungsgemäßen Verbinderelement bzw. einer erfindungsgemäßen Kombination mit einer Federleisten-Leiterplatte, und aus einer damit durch Stecken verbindbaren Kombination einer Messerleiste mit einer weiteren Leiterplatte. Die Erfindung ist insbesondere erfolgreich im Zusammenhang mit der SIPAC (eingetragenes Warenzeichen)-High Speed Steckverbinderfamilie der Firma Siemens einsetzbar.

## Patentansprüche

1. Leiterplatten-Verbinderelement
a) mit einer Vielzahl von gitterförmig in Spalten und Reihen in einer Federleiste (1) aus Isolierstoff angeordneten Signalkontakten (2),
b) und mit einer Abschirmeinheit (3), die ein erstes und zweites Masseplättchen (4, 5) enthält, die leitend sind, die auf gegenüberliegenden Seiten mindestens eines der Signalkontakte (2) angeordnet sind und die über eine Brücke (6) leitend miteinander verbunden sind, wobei die Abschirmeinheit (3) einen von ihr abstehenden ersten Masseanschluß (7) aufweist, der mit einer Leiterplatte leitend verbindbar ist, wobei
c) die Masseplättchen (4, 5) sich jeweils über alle dazwischenliegenden Signalkontakte (2) einer Spalte erstrecken,
d) und nur für jede zweite Signalkontaktspalte eine Abschirmeinheit (3) vorgesehen ist,
**dadurch gekennzeichnet,**
**daß** die Abschirmeinheit (3) einen Federkontakt (8) enthält, der die Stelle des mittleren Signalkontakts (2) der jeweiligen Spalte einnimmt.

2. Verbinderelement nach Anspruch 1,
**dadurch gekennzeichnet, daß** der Federkontakt (8) von gegenüberliegend an den messerleistenseitigen Enden der Masseplättchen (4, 5) jeweils ausgebildeten Schneidklemmkontakten (9, 10) gehalten ist.

3. Verbinderelement nach Anspruch 2,
**dadurch gekennzeichnet, daß** der Federkontakt (8) mit seitlichen, in Längsrichtung der Federleiste (1) liegenden Schultern (11) ausgebildet ist, die durch die Schneidklemmkontakte (9, 10) gehalten sind.

4. Verbinderelement nach Anspruch 2,
**dadurch gekennzeichnet, daß** am messerleistenseitigen Ende eines Kontaktschenkels des Federkontakts (8) eine breite, in Längsrichtung der Federleiste (8) liegende Fahne (12) ausgebildet ist, die an den Seiten jeweils durch einen Schneidklemmkontakt (9, 10) gehalten ist.

5. Verbinderelement nach einem der Ansprüche 2 bis 4,
**dadurch gekennzeichnet, daß** der mittlere Signalkontakt (2) der jeweiligen Spalte durch den Federkontakt (8) und durch den Masseanschluß (7) ersetzt ist.

6. Verbinderelement nach einem der Ansprüche 1 bis 5,
**dadurch gekennzeichnet, daß** an der Abschirmeinheit (3) mindestens ein zweiter, einpreßbarer Masseanschluß (13) ausgebildet ist.

7. Verbinderelement nach Anspruch 6,
**dadurch gekennzeichnet, daß** die Brücke (6) an dem dem messerleistenseitigen Ende der Abschirmeinheit (3) gegenüberliegenden Ende angeordnet ist und daß Einpreßanschlüsse der jeweiligen Signalkontaktspalte sich spaltenartig zwischen dem hinter diesen Einpreßanschlüssen liegenden ersten Masseanschluß (7) und den vor diesen Einpreßanschlüssen liegenden weiteren Massenanschlüssen (13) erstrecken.

8. Kombination eines Verbinderelementes nach einem der vorhergehenden Ansprüche mit einer Leiterplatte, wobei sich die Einpreßanschlüsse und die einpreßbaren Masseanschlüsse (7, 13) in die Leiterplatte erstrecken.

9. Kombination nach Anspruch 8,
**dadurch gekennzeichnet, daß** die Anschlußbohrungen (14) für die Masseanschlüsse (7, 13) auf der Leiterplatte jeweils in einer Reihe vor und hinter den Anschlußbohrungen (15) für die Einpreßanschlüsse der signalkontakte (2) liegen.

10. Anordnung, bestehend aus einem Verbinderelement nach einem der Ansprüche 1 bis 7, oder einer Kombination nach Anspruch 8 oder 9, und aus einer damit durch Stecken verbindbaren Kombination einer Messerleiste mit einer weiteren Leiterplatte.

## Claims

1. A printed circuit board connector element
a) having a plurality of signal contacts (2) which are arranged in the manner of a grid in columns and rows in an edge connector (1) made of insulating material,
b) and having a shielding unit (3) which contains first and second earthing plates (4, 5) which are conductive, are arranged on opposing sides of at least one of the signal contacts (2) and are conductively connected to one another by way of a bridging piece (6), with the shielding unit (3) having a first earth terminal (7) projecting therefrom and capable of being conductively connected to a printed circuit board, with
c) the earthing plates (4, 5) each extending over all the signal contacts (2) of a column lying in between and
d) a shielding unit (3) being provided for only every second signal contact column,
**characterised in that**
the shielding unit (3) contains a spring contact (8) which occupies the position of the central signal contact (2) of the respective column.

2. A connector element according to Claim 1, **characterised in that** the spring contact (8) is held by insulation displacement contacts (9, 10) which are respectively constructed in opposing manner at those ends of the earthing plates (4, 5) having the male connector.

3. A connector element according to Claim 2, **characterised in that** the spring contact (8) is constructed to have lateral shoulders (11) which lie in the longitudinal direction of the edge connector (1) and are held by the insulation displacement contacts (9, 10).

4. A connector element according to Claim 2, **characterised in that** a broad lug (12) lying in the longitudinal direction of the edge connector (8) and held at each side by a respective insulation displacement contact (9, 10) is constructed at that end of a contact limb of the spring contact (8) having the male connector.

5. A connector element according to one of Claims 2 to 4, **characterised in that** the central signal contact (2) of the respective column is replaced by the spring contact (8) and the earth terminal (7).

6. A connector element according to one of Claims 1 to 5, **characterised in that** at least one second earth terminal (13) of the press-in type is constructed on the shielding unit (3).

7. A connector element according to Claim 6, **characterised in that** the bridging piece (6) is arranged at that end of the shielding unit (3) opposite the end having the male connector, and **in that** press-in terminals of the respective signal contact column extend in the manner of a column between the first earth terminal (7), lying behind these press-in terminals, and the further earth terminals (13) lying in front of these press-in terminals.

8. A combination of a connector element according to one of the preceding claims and a printed circuit board, in which the press-in terminals and the earth terminals (7, 13) of the press-in type extend into the printed circuit board.

9. A combination according to Claim 8, **characterised in that** the terminal bores (14) for the earth terminals (7, 13) lie on the printed circuit board in each case in a row in front of and behind the terminal bores (15) for the press-in terminals of the signal contacts (2).

10. An arrangement comprising a connector element according to one of Claims 1 to 7 or a combination according to Claim 8 or 9, and a combination, comprising a male connector and a further printed circuit board, which may be connected thereto by plugging in.

## Revendications

1. Elément connecteur de plaquettes de circuit imprimé, comprenant
a) de nombreux signaux de contact (2) agencés en forme de réseau dans des colonnes et des rangées dans une réglette à ressorts (1) composée d'un matériau isolant,
b) et une unité de blindage (3), contenant une première et une deuxième plaquette de masse (4, 5) conductrices, agencées sur les côtés opposés d'au moins un des contacts de signal (2) et raccordés par conduction par l'intermédiaire d'un pont (6), l'unité de blindage (3) comportant un premier raccordement de masse débordant (7), pouvant être raccordé par conduction avec une plaquette de circuit imprimé,
c) les plaquettes de masse (4, 5) s'étendant respectivement au-dessus de l'ensemble des contacts de signal intermédiaires (2) d'une colonne, et
d) une seule unité de blindage (3) étant prévue uniquement pour chaque deuxième colonne de contacts de signal,
**caractérisé en ce que**
l'unité de blindage (3) contient un contact de ressort (8), remplaçant le contact de signal médian (2) de la colonne respective.

2. Elément connecteur selon la revendication 1, **caractérisé en ce que** le contact de ressort (8) est retenu par des contacts autodénudants (9, 10) agencés en des points opposés au niveau des extrémités du coté de la réglette à couteaux des plaquettes de masse (4, 5).

3. Elément connecteur selon la revendication 2, **caractérisé en ce que** le contact de ressort (8) comporte des épaulements latéraux (11), agencés dans le sens longitudinal de la réglette à ressorts (1), retenus par les contacts autodénudants (9, 10).

4. Elément connecteur selon la revendication 2, **caractérisé en ce qu'**une languette large (12), située dans le sens longitudinal de la réglette à ressorts (8) est agencée au niveau de l'extrémité du côté de la réglette à couteaux d'une branche du contact de ressort (8), retenue respectivement sur les côtés par un contact autodénudant (9, 10).

5. Elément connecteur selon l'une des revendications 2 à 4, **caractérisé en ce que** le signal de contact médian (2) de la colonne respective est remplacé par le contact de ressort (8) et par le raccordement de masse (7).

6. Elément connecteur selon l'une des revendications 1 à 5, **caractérisé en ce que** l'unité de blindage (3) comporte au moins un deuxième raccordement de masse à insertion par pression (13).

7. Elément connecteur selon la revendication 6, **caractérisé en ce que** le pont (6) est agencée au niveau de l'extrémité opposée à l'extrémité de la réglette à couteaux de l'unité de blindage (3), les raccordements à insertion par pression de la colonne respective des contacts de signal s'étendant par colonnes entre le premier raccordement de masse (7) agencé derrière ces raccordements à insertion par pression et les raccordements de masse additionnels (13) agencés devant ces raccordements à insertion par pression.

8. Combinaison d'un élément connecteur selon l'une des revendications précédentes avec une plaquette de circuit imprimé, les raccordements à insertion par pression et les raccordements de masse à insertion par pression (7, 13) s'étendant dans la plaquette de circuit imprimé.

9. Combinaison selon la revendication 8, **caractérisé en ce que** les alésages de raccordements (14) pour les raccordements de masse (7, 13) sur la plaquette de circuit imprimé sont agencés respectivement dans une rangée devant et derrière les alésages de raccordement (15) pour les raccordements à insertion par pression des contacts de signal (2).

10. Agencement, constitué par un élément connecteur selon l'une des revendications 1 à 7, ou une combinaison selon les revendications 8 ou 9 et une combinaison d'une réglette à couteaux et d'une plaquette de circuit imprimé à raccordement par enfichage.
